# EUROPÄISCHE PATENTSCHRIFT

(11) **EP 1 086 628 B1**
(45) Veröffentlichungstag und Bekanntmachung des Hinweises auf die Patenterteilung: **21.06.2006**
(21) Anmeldenummer: 00119696.3
(22) Anmeldetag: 09.09.2000
(51) Int. Cl.: A24C 5/356

(54) **Verfahren und Vorrichtung zum aufeinanderfolgenden Entleeren von Behältern**
Method and apparatus for successively unloading containers
Procédé et dispositif pour décharger successivement des conteneurs

(30) Priorität: 24.09.1999 DE 19945808
(43) Veröffentlichungstag der Anmeldung: 28.03.2001
(73) Patentinhaber: Hauni Maschinenbau AG, 21033 Hamburg (DE)
(72) Erfinder: Budny, Piotr, 21035 Hamburg (DE); Knabe, Michael, 21502 Geesthacht (DE)

(56) Entgegenhaltungen:
- DE-A1- 1 939 395
- FR-A- 1 532 925
- US-A- 3 655 080
- US-A- 4 449 625
- US-A- 4 575 301
- US-A- 5 263 805

## Beschreibung

Die Erfindung betrifft ein Verfahren zum aufeinanderfolgenden Entleeren von Artikel enthaltenden Behältern (Vollbehältern), die an einer Aufgabestation in einen Rahmen überführt, danach mit dem Rahmen zu einer Entleerungsstation bewegt und dort entleert werden, wonach sie mit dem Rahmen zu der Aufgabestation zurückbewegt werden.
Die Erfindung betrifft außerdem eine Vorrichtung zum aufeinanderfolgenden Entleeren von Artikel enthaltenden Behältern (Vollbehältern), mit einer Überführungsvor richtung zum Überführen eines zugeförderten Vollbehälters an einer Aufgabestation in einen Rahmen, einer Fördervorrichtung zum Bewegen von Rahmen und Vollbehälter zu einer Entleerungsstation und einer Fördervorrichtung zum Zurückbewegen des Rahmens mit dem entleerten Behälter zu der Aufgabestation.

Bei der Produktion von Artikeln, zum Beispiel von stabförmigen Artikeln der tabakverarbeitenden Industrie wie Zigaretten oder Filterstäben, werden diese oft in Behälter abgefüllt und in diesen zur Speicherung und/oder Weiterverarbeitung, insbesondere zur Verpackung gefördert. Bei der automatischen Zufuhr von in Behälter gefüllten Zigaretten zu den Magazinen von Packmaschinen oder zu Zwischenmagazinen, aus denen die Zigaretten auf Förderbändern zu den eigentlichen Packmaschinen im sogenannten Massenstrom gefördert werden, müssen die Behälter entleert werden. Bei den Behältern für Zigaretten handelt es sich im allgemeinen um sogenannte Schragen, die zumeist aus einer die Zigaretten in Form von Stapeln aufnehmenden Bodenfläche, zwei parallel zu den Zigarettenachsen verlaufenden Seitenwänden und einer senkrecht zu den Zigarettenachsen verlaufenden Rückwand bestehen; nach oben und vom sind die Schragen meist offen, doch können auch dort Wände vorgesehen sein, die zum Füllen und Entleeren entfernbar sind.

Zum Entleeren der Artikel in die Magazine oder Zwischenmagazine werden die Behälter gedreht oder geschwenkt, damit die Artikel herausfallen können. Entsprechende Vorrichtungen sind bekannt. Die US-Patentschriften 3 655 080, 4 403 908, 3 527 369, 3 777 911 sowie die deutsche Patentschrift 19 39 395 beschreiben Dreh- und Schwenkanordnungen mit Aufnahmen oder Rahmen für mit Zigaretten gefüllte Behälter/Schragen. Dabei müssen die vollen Behälter zunächst in die Rahmen (Aufnahmen) überführt werden, worauf diese zur Entleerung geschwenkt oder gedreht werden. Nach dem Zurückschwenken oder Zurückdrehen werden die leeren Behälter aus den Rahmen entfernt und volle Behälter zugeführt. Hierzu sind besondere Mittel erforderlich. Außerdem erfordert das Entleeren Zeit, die bei den enormen Produktionsleistungen moderner Zigarettenmaschinen knapp ist.

Die der Erfindung zugrundeliegende Aufgabe besteht darin, das Beladen und Entladen der Aufnahmen mit vollen bzw. von leeren Behältern zu erleichtern und damit zu beschleunigen.
Nach der Erfindung wird diese Aufgabe dadurch gelöst, daß ein weiterer Vollbehälter beim Überführen in den Rahmen den darin befindlichen leeren Behälter (Leerbehälter) unmittelbar oder mittelbar aus dem Rahmen entfernt.
In einer vorteilhaften Weiterbildung der Erfindung kann die Zufuhr eines Vollbehälters zu dem Rahmen mittels mindestens eines vorzugsweise horizontalen Förderbandes erfolgen, auf dem eine Mehrzahl von Vollbehältern gespeichert werden kann. Das Förderband oder besser zwei Förderbänder überführt dann den Vollbehälter in den Rahmen, wobei gleichzeitig ein in dem Rahmen befindlicher Leerbehälter aus dem Rahmen in einer Richtung entfernt wird, die die Fortsetzung der Zufuhrrichtung darstellt, d. h. der neue Vollbehälter wird durch die freie Vorderfläche des Rahmens diesem zugefördert, während der Leerbehälter aus dem Rahmen durch dessen Rückseite entfernt wird. Dabei kann ein voller Behälter einen Leerbehälter unmittelbar, also durch mechanischen Kontakt, aus dem Rahmen schieben.

Es ist aber auch möglich, einen Leerbehälter mittelbar, zum Beispiels mittels einer den Vollbehälter zu- und überführenden Aufnahme, aus dem Rahmen entfernen zu lassen.
Transportfähige Behälter für Zigaretten, auch Schragen genannt, sind meist quaderförmig geformt und bestehen im allgemeinen aus einem Boden, auf dem die Zigaretten quer zur Bodenstreckung liegen, aus zwei rechtwinklig dazu angeordneten vertikalen Seitenwände und aus einer Rückwand, die an die Seitenwände und den Boden angrenzt. Die Rückwand ist die größte Fläche und ist meist rechteckförmig geformt. Die Vorderwand eines Schragens fehlt, meist auch die Deckenwand. Ein Rahmen, mit dem die Erfindung zu realisieren ist, kann Seitenwände, Klemmvorrichtungen für den Schragen/Behälter sowie eine entfernbare Deckenwand, also einen Deckel aufweisen. Die Klemmvorrichtung dient zur sicheren Halterung des Schragens während einer Rahmenbewegung. Eine Vorderwand und eine Rückwand fehlt bei dem Rahmen, so daß ein durch die leere Vorderfläche zugeführter Vollbehälter einen in dem Rahmen befindlichen Leerbehälter durch die leere Rückfläche entfernen kann. Der Rahmen wird vorteilhaft mit dem Vollbehälter, evtl. nach einer Hubbewegung, mittels einer Schwenkbewegung zu der Entleerungsstation bewegt.
Gemäß einer weiteren wichtigen Ausgestaltung der Erfindung, der selbständiger erfinderischer Rang zukommt, wird der Rahmen mit dem Vollbehälter auf die oberen Enden von bewegbaren Wänden eines Magazins für die Artikel aufgesetzt. Darauf werden die Wände mit dem Rahmen und dem Vollbehälter nach unten bewegt, bis die Unterseite des Rahmens zumindest annähernd die Oberfläche der zwischen den auf- und abbewegbaren Wänden befindlichen Artikel erreicht. Danach wird ein Deckel des Rahmens entfernt, so daß die Artikel nach unten auf die Oberfläche sinken; danach werden die Wände mit dem Rahmen und dem Vollbehälter nach oben bewegt. Nach Erreichen einer oberen Position und Entleerung des Behälters wird der Rahmen mit dem nunmehr leeren Behälter mittels einer umgekehrten Schwenkbewegung zurück zur Aufgabestation bewegt. Nach dem Zurückschwenken des Rahmens sinken die Artikel zwischen den sich in ihrer oberen Position befindlichen Wänden ab, bis nach der erneuten Zufuhr des Rahmens mit einem neuen Vollbehälter ein den Wänden zugeordneter Sensor beim Erreichen der Artikeloberfläche durch die abwärtsgeführten oberen Enden der abgesenkten Wände ein Signal für das Entfernen des Deckels von dem Rahmen abgibt. Durch diese vorteilhafte Weiterbildung der Erfindung kann die Zeit, die vom Aufsetzen eines Rahmens auf dem oberen Ende der Wände bis zum Auslösen eines Rückschwenkvorganges minimiert werden, was der Erhöhung der Leistungsfähigkeit des Entleerungsverfahrens und der Entleerungsvorrichtung zugute kommt. Außerdem ist die Fallhöhe der aus dem Vollbehälter nach unten fallenden Artikel gering, so daß auch die bei höheren Fallhöhen erhöhte Störungsgefahr infolge sich querlegender Artikel gering ist.
Gemäß einer weiteren Ausführungsform der Erfindung kann ein Leerbehälter nach dem Zurückbewegen in die Aufgabestation in dem Rahmen durch Lösen der Klemmung freigegeben und von einem folgenden Vollbehälter auf eine Abgabefläche entfernt werden, von der er zu vorzugsweise zumindest annähernd horizontalen Abförderbändern abgesenkt wird.
Der Leerbehälter kann in der einfachsten Form durch direkten Kontakt mit einem Vollbehälter, der zum Beispiel von etwa horizontalen Förderbändern zugefördert wird, aus dem Rahmen entfernt werden. Zur Erhöhung der Zufördergeschwindigkeit und damit des Leistungsvermögens des Entleerungsverfahrens und der Vorrichtung kann in weiterer vorteilhafter Ausgestaltung der Erfindung, der selbständiger erfinderischer Rang zukommt, ein Vollbehälter von einem Antrieb, vorzugsweise von einem Linearantrieb, in einer Aufnahme zu der Aufgabestation gefördert und in den Rahmen überführt werden, wobei die Aufnahme den in dem Rahmen befindlichen Leerschragen entfernt. Eine einen Vollbehälter sehr schnell zufördernde Aufnahme kann dann zusätzlich den Leerbehälter (mittelbar) aus dem Rahmen entfernen.

Das Verfahren gemäß der Erfindung eignet sich insbesondere für die Entleerung von Behältern, sogenannten Schragen, die mit auf Zigarettenproduktionsmaschinen hergestellten Zigaretten mit und ohne Filter gefüllt sind, und die zur Weiterverarbeitung, zum Beispiel auf Packmaschinen, gefördert werden. Auf dem Weg zu einer Packmaschine werden die Zigaretten etwa in ein Magazin der Packmaschine direkt entleert oder sie werden in einen Zwischenbehälter umgefüllt, aus dem die Zigaretten in einem sogenannten Massenstrom zur Weiterverarbeitung, insbesondere zur Verpackung gefördert werden. Die Erfindung eignet sich auch zum Entleeren von mit anderen stabförmigen Artikeln der tabakverarbeitenden Industrie, zum Beispiel von mit Filterstäben oder Zigarren/Zigarillos gefüllten Behältern.

Die eingangs genannte Vorrichtung besteht nach der Erfindung darin, daß ein erneut dem Rahmen zugeförderter Vollbehälter unmittelbar oder mittelbar das Mittel zum Entfernen des Leerbehälters aus dem Rahmen darstellt.
Weiterbildungen und weitere Ausgestaltungen der Vorrichtung gemäß der Erfindung sind den untergeordneten Vorrichtungsansprüchen zu entnehmen.

Die Erfindung weist den Vorteil auf, daß das Ersetzen von Leerbehältern durch Vollbehälter in einem Rahmen in besonders kurzer Zeit bewirkt werden kann, wodurch die Leistungsfähigkeit von Entleerungsvorrichtungen beträchtlich steigt. Hierzu dient auch die besondere Art der Abgabe von Artikeln in Behälter mit auf- und abbewegbaren Wänden, die dem Artikelniveau zwischen sich nach dem Aufsetzen eines Rahmes nachfahren und nach Erreichen der Artikeloberfläche die Artikel aus dem Vollbehälter durch Entfernen eines Rahmendeckels freigeben.
Die Zuförder- und Überführungsgeschwindigkeit wird auch durch die besondere Ausgestaltung der Erfindung mit einem zusätzlichen Antrieb für die Vollschragen, vorzugsweise einem Linearantrieb, erhöht.

Die Erfindung wird anhand von Ausführungsbeispielen näher erläutert.

Es zeigen:
- Figur 1: eine Seitenansicht einer Entleerungsvorrichtung mit einer Vollschragenstation zum Bereitstellen von Vollschragen, mit einer Aufgabestation zum Überführen zugeförderter Vollschragen in einen Rahmen einer Schwenkvorrichtung zum Bewegen von Vollschragen zu einer Entleerungsstation über dem Magazin einer Packmaschine und von Leerschragen zurück zur Aufgabestation, und mit einer Leerschragenstation zum Abfördem von Leerschragen,
- Figuren 2a und 2b: eine Ansicht eines Behälters und seines Rahmens in Richtung des Pfeils A in Figur 1 mit einer Klemmvorrichtung für den Behälter in geklemmtem und in freiem Zustand,
- Figuren 3 bis 12: schematisch einzelne Schritte innerhalb eines Entleerungszyklus,
- Figuren 13 bis 16: eine Seitenansicht einer Variante der Figuren 1 bis 12, bei der die Vollbehälter in einer Aufnahme mittels eines schnellen Antriebs der Aufgabestation zuführbar und kippbar sind.

Figur 1 zeigt die Seitenansicht einer Entleerungsvorrichtung 1 für mit Filterzigaretten 2 gefüllte Behälter/Schragen 3, die, wie Figur 2 erkennen läßt, einen horizontalen Boden 4, zwei vertikale Seitenwände 6 und eine vertikale Rückwand 7 aufweist. Die Vorderfläche 8 sowie die Deckenfläche 9 sind frei. Die Zigaretten 2 liegen neben- und übereinander in dem Behälter 3, wobei ihre Längsachsen parallel zu den Ebenen der Seitenwände verlaufen. Die Füllung der Behälter 3 mit Zigaretten 2 erfolgt meist im Anschluß an die Zigarettenherstellung auf Zigarettenproduktionsmaschinen durch spezielle Maschinen, sogenannte Schragenfüllmaschinen. Die mit Zigaretten gefüllten Behälter (im folgenden "Vollbehälter" genannt) werden - evtl. nach kürzerer oder längerer Lagerung - einer Vollschragenstation 11 der Entleerungsvorrichtung zugeführt, wobei sie auf parallelen Zuförderbändem 12 in Richtung des Pfeils 13 einem Rahmen (Kassette) 14 einer Schwenkeinrichtung 16 zugefördert und in einer Aufgabestation 17 in den Rahmen überführt werden. Die Schwenkeinrichtung 16 schwenkt den Rahmen 14 mit einem Vollbehälter 3 entsprechend dem Pfeil 18 zu einer Entleerungsstation 19 über einem Behälter in Form eines Magazins 21 einer sonst nicht dargestellten an sich bekannten Packmaschine für die Zigaretten 2, die in das Magazin entleert werden, worauf die Schwenkeinrichtung 16 den Rahmen 14 mit dem nun leeren Behälter 22 (im folgenden "Leerbehälter" genannte) entsprechend dem Pfeil 23 zu der Aufgabestation 17 zurückbewegt. Von einem der Aufgabestgation neu zugeführten Vollbehälter 3 wird ein Leerbehälter 22 aus dem Rahmen 14 entfernt und von einer Absenkvorrichtung 24 zunächst abgesenkt, worauf er dann auf parallelen Abförderbändern 26 zu einer Leerbehälterstation 28 entsprechend Pfeil 27 abgefördert wird.

Nach der Beschreibung der Hauptbauelemente der Entleerungsvorrichtung 1 wird im folgenden auf Einzelheiten eingegangen.
Die Zuförderbänder 12 sind über Rollen 31, 32, 33 und 34 geführt, von denen Rolle 34 über einen Zahnriemen 36 von einem steuerbaren Elektromotor 37 und einem Getriebe 38 angetrieben ist. Auch die über Rollen 39 , 41, 42 und 43 geführten Abförderbänder 26 sind von dem Elektromotor 37 und seinem Getriebe 38 angetrieben. An der Aufgabestation 17 befindet sich der Rahmen 14, der, wie insbesondere Figur 2 zeigt, Seitenwände 47, 48 und einen Deckel 51 aufweist. Der Deckel 51 ist von einem besonderen Antrieb entfernbar und wieder in seine dargestellte Position zurückführbar. Die Ausbildung eines solchen Deckels und seines Antriebs ist den eingangs genannten US-Patentschriften zu entnehmen, so daß sich eine besondere Darstellung erübrigt. Eine Vorderwand und eine Rückwand fehlen bei dem Rahmen 14, so daß ein Vollbehälter 3 durch die Vorderfläche 52 in den Rahmen 14 überführt und ein Leerbehälter 22 durch die Rückfläche 53 aus ihm entfernt werden kann. Der Rahmen 14 ist durch Führungen 44 auf Schwenkarmen 45 geführt und von einem nicht dargestellten Antrieb in Richtung des Doppelpfeils 46 hin und her bewegbar. An dem Rahmen 14 befinden sich Klemmvorrichtungen 54 und 56, die im wesentlichen aus Pneumatikzylindern 57 bzw. 58, Kolbenstangen 59 bzw. 61 und Klemmplatten 62 bzw. 63 bestehen. Bei Betätigung der Pneumatikzylinder durch ein elektrisches Signal legen sich die Klemmplatten 62, 63 gegen einen Vollbehälter 3 in dem Rahmen 14, heben ihn um eine relativ kleine Strecke an (Pfeil 68), wobei er bis unter den Rahmendeckel 51 gelangt, und klemmen ihn dabei fest, so daß auch bei einer Verschwenkung des Rahmens 14 die Fixierung des Vollbehälters (und später des Leerbehälters) im Rahmen erhalten bleibt. Zum Freigeben eines Behälters wird der Druck von den Pneumatikzylindern 57 und 58 weggenommen, so daß die Klemmung aufgehoben wird und der Rahmen 14 wieder absinkt. Figur 2a zeigt den Behälter in geklemmtem, Figur 2b in freigegebenem Zustand. Es liegt im Rahmen der Erfindung, den Rahmen 14 zur Aufnahme von zwei oder mehr Behältern 3, 22 auszubilden.
Bei der Überführung eines Vollbehälters 3 in den Rahmen 14 wird der in diesem befindliche Leerbehälter 22 herausgeschoben und damit entfernt. Figur 11 zeigt einen halb eingeschobenen Vollbehälter 3 und einen entsprechend halb herausgeschobenen Leerbehälter 22. In Figur 1 sind die Behälterbewegungen abgeschlossen. Der Leerbehälter 22 ist auf eine Fläche 64 der Absenkvorrichtung 24 geschoben, die auf ein elektrisches Signal hin von einem Spindelantrieb 65, einem Zahnriemen oder dergleichen abgesenkt werden kann, bis der Leerbehälter 22 auf das Abförderband 26 übergeben ist, von dem er zu der Leerbehälterstation 28 abgefördert wird. Hub- und Absenkvorrichtungen für Leerbehälter sind in der Industrie für Behälterfüll- und Behälterentleerungsmaschinen vielfach bekannt und zum Beispiel in den US-Patentschriften 3 777 911, 3 655 080 und 3 527 369 beschrieben.

Nach dem Überführen des Vollbehälters 3 in den Rahmen 14 an der Aufgabestation 17 wird der Rahmen auf ein Steuersignal hin von einem Motor 66 mit Getriebe 67 der Verschwenkeinrichtung 16 um eine Schwenkachse 69 verschwenkt, wobei der einen (oder mehrere) Vollbehälter 3 enthaltende Rahmen 14 einen Weg entsprechend Pfeil 18 ausführt und dabei zu der Entleerungsstation 19 bewegt wird. Schwenkeinrichtungen der verwendeten Art (manchmal auch Kippeinrichtungen genannt) sind vielfach bekannt, zum Beispiel durch den eingangs genannten Stand der Technik und durch zum Teil danach gebaute Entleerungsmaschinen (auch Magazinfüller genannt), so daß sie im einzelnen nicht mehr besonders beschrieben zu werden brauchen.
Ist der Rahmen 14 mit einem Vollbehälter 3 in der Entleerungsstation 19 angelangt, so wird er auf den oberen Rand 71 von zum Beispiel durch die US-Patentschrift 3 527 369 und die deutsche Patentschrift 19 39 395 sowie in der Zigarettenindustrie vielfach benutzte Entleerungsmaschinen bekannte auf- und abbewegbaren Wänden 72 gesetzt, die den oberen Abschluß des Behälters 21 bilden. Zwischen den Wänden 72, die in ihrer oberen Endposition dargestellt sind, und deren unteren Enden 73 an das feststehende obere Ende 74 des Magazin 21 anschließen, befinden sich Artikel, wie zum Beispiel Zigaretten, die bei der Bewegung des vorigen Vollbehälters 3 durch den Rahmen 14 in die Entleerungsstation 19 zugeführt worden sind.

Die Oberfläche der Zigaretten sinkt wegen der Entnahme von Zigaretten zwecks Verpackung aus dem unteren Bereich des Magazins 21 ständig ab. Die Zufuhr eines neuen Vollbehälters 3 in seinem Rahmen 14 erfolgt aber schon, bevor die Oberfläche der Artikel zwischen den Wänden 72 deren untere Lage und damit den oberen Bereich 74 des Magazins 21 erreicht hat. Nachdem ein neuer Rahmen 14 mit darin befindlichem Vollbehälter 3 auf den oberen Rand 71 der in ihrer oberen Position befindlichen auf- und abbewegbaren Wände 72 aufgesetzt worden ist, wird ein ebenfalls nicht dargestellter an sich bekannter Antrieb aktiviert, der die Wände 72 nach unten entsprechend Pfeil 75 bewegt, wobei sie an den feststehenden Wänden des Magazins 21 vorbeigleiten. Hierzu kann zum Beispiel ein nicht dargestellter Pneumatikzylinder oder elektrischer Antrieb in an sich bekannter Weise den Rahmen 14 mit seinen Führungen 44 entlang der Schwenkarme 45 in Richtung des Pfeils 75 verschieben. Erreicht der obere Rand 71 der abgesenkten Wände 72 die Oberfläche der Artikel, so gibt ein mit dem oberen Rand der Wände 72 bewegter Sensor, zum Beispiel eine Lichtschranke 77 ein Signal ab, das den Senkantrieb der Wände 72 stoppt und den Deckel 51 des Rahmens 14 in bekannter Weise mittels eines nicht dargestellten Antriebs von dem Rahmen entfernt. Die Zigaretten können nun den Vollbehälter 3 nach unten verlassen, wobei die Fallhöhe infolge des Nachfahrens des Vollbehälters 3 in dem Rahmen 14 zu der Artikeloberfläche minimiert ist. Nach dem Entfernen des Deckels 51 bewegt der Antrieb der Wände 72 diese in bekannter Weise zusammen mit der Lichtschranke 77, dem auf dem oberen Rand 71 der Wände 72 sitzenden Rahmen 14 und dem Vollbehälter 3 entsprechend Pfeil 78 nach oben in die dargestellte obere Position der Wände 72. Der zugeführte Vollbehälter 3, der schon während der Hochbewegung der Wände 72 Artikel abgegeben hat, gibt diese entsprechend dem Abzug von Artikeln aus dem Magazin 21 fortlaufend weiter ab, bis die Lichtschranke 77 ein Ende der Artikelabgabe aus dem Vollbehälter, aus dem nunmehr ein Leerbehälter 22 geworden ist, feststellt. Die Lichtschranke 77 gibt nunmehr ein Steuersignal an den Schwenkantrieb 66, der den Rahmen 14 mit dem nunmehr leeren Behälter 22 in Richtung des Pfeils 23 zur Aufgabestation 17 zurückbewegt. Nach deren Erreichen wird die Klemmung des Leerbehälters 22 durch Desaktivieren der Klemmvorrichtungen 54, 56 gelöst, so daß der Leerbehälter 22 in seine Freigabelage entsprechend Pfeil 68 sinken kann. Danach wird ein neuer Vollbehälter 3 von den Förderbändern 12 zu der Aufgabestation 17 gefördert und in den Rahmen 14 überführt, wodurch der Leerbehälter 22 aus dem Rahmen 14 auf die Fläche 64, von der der vorige Leerbehälter zwischenzeitlich entfernt worden ist, geschoben wird. Damit ist ein Entleerungszyklus beendet.

In den Figuren 3 bis 12 sind einzelne Schritte eines Entleerungszyklus mit Zuförderung und Überführung eines Vollbehälters in einen Rahmen, Schwenken des Rahmens mit Vollbehälter in eine Entleerungsstellung, Zurückschwenken des Rahmens mit dem geleerten Behälter in die Aufgabestation, Entfernen des Leerbehälters durch einen neuen Vollbehälter dargestellt und beschrieben.
Figur 3 zeigt eine Seitenansicht einer Vorrichtung gemäß den Figuren 1 und 2 ohne Behälter 3, 22, ohne Magazin 21, ohne Abförderbänder 26 und mit einem (leeren) Rahmen 14 in der Aufgabestation 17, Schwenkeinrichtung 16 und schematisch dargestellten Zuförderbändern 12.
Figur 4 zeigt eine Seitenansicht einer Vorrichtung gemäß den Figuren 1 bis 3 mit Vollbehältern 3 auf einer Vollschragenstation 11, leerem Rahmen 14, einem Leerbehälter 22, ohne Magazin und ohne Abförderbändern aber mit schematisch dargestellten Zuförderbändem 12.
Figur 5 zeigt eine Seitenansicht wie in Figur 4, mit einem Rahmen 14 in Aufgabestation 17, in den ein Vollbehälter 3 überführt worden ist.
Figur 6 zeigt eine Seitenansicht wie in Figur 5 mit einem im Rahmen 14 angehobenen und festgeklemmten Vollbehälter 3.
Figur 7 zeigt eine Seitenansicht wie in Figur 6 mit der Schwenkeinrichtung 16, die den Rahmen 14 mit darin geklemmtem Vollbehälter 3 zu der Entleerungsstation 19 bewegt hat.
Figur 8 zeigt eine Seitenansicht wie in Figur 7 mit dem in der Entleerungsstation 19 entleerten Behälter 22 und ohne den aus dem Bereich der Aufgabestation 17 mittels der Absenkfläche 64 nach unten entfernten Leerbehälter.
Figur 9 zeigt eine Seitenansicht wie in Figur 8 mit einem in die Aufgabestation 17 zurückbewegten, einen Leerbehälter 22 enthaltenden Rahmen 14 und mit angenähertem vordersten Vollbehälter 3a.
Figur 10 zeigt eine Seitenansicht wie in Figur 9 mit einem Rahmen 14, der den vorher angehobenen und geklemmten Leerbehälter 22 zur Absenkung (Pfeil 68) freigegeben hat, und mit dicht an die Aufgabestation 17 zugefördertem neuem Vollbehälter 3a.
Figur 11 zeigt eine Seitenansicht wie in Figur 10 mit einem etwa zur Hälfte in einen Rahmen 14 überführten Vollbehälter 3a und einem entsprechend aus dem Rahmen entfernten Leerbehälter 22.
Figur 12 zeigt eine Seitenansicht wie in Figur 11 mit einem voll in einen Rahmen 14 überführten Vollbehälter 3a und einem entsprechend aus dem Rahmen 14 entfernten und auf die Absenkfläche 64 geschobenen Leerbehälter 22.

Der Unterschied der Variante der Erfindung gemäß den Figuren 13 bis 16 im Vergleich mit der Ausführungsform gemäß den Figuren 1 bis 12 besteht im wesentlichen darin, daß zur Überführung der Vollbehälter 3 in den Rahmen 14 der Schwenkeinrichtung 16 nicht die Zuförderbänder 12 verwendet werden, sondern ein besonderer Antrieb, der die Vollbehälter in der Endphase der Zuförderung erheblich schneller transportieren und in den Rahmen 14 überführen kann. Hierdurch wird die Leistungsfähigkeit der Entleerungsvorrichtung erheblich gesteigert. Die Schwenkeinrichtung 16, das Magazin mit den bewegbaren Wänden, die Absenkvorrichtung mit der Absenkfläche 64 und den Abförderbändern sind ausgebildet wie bei Figuren 1 bis 12 und brauchen daher nicht mehr dargestellt und beschrieben werden.

In Figur 13 ist die Schwenkeinrichtung 16 dargestellt, die den Rahmen 14 mit einem Vollbehälter 3 in die Entleerungsposition 19 geschwenkt hat. Im Bereich der Zuförderbänder 12 und der Vollschragenstation 11 befindet sich eine Aufnahme 81 für einen Vollbehälter 3, die an einem Antrieb, vorzugsweise einem Linearantrieb 82 zum Beispiel in Form eines sogenannten kolbenstangenlosen Pneumatikzylinders 83 befestigt ist. Derartige Zylinder haben außer dem innen angeordneten Kolben auch eine innen befindliche Kolbenstange, mit der die Aufnahme 81 entweder durch einen abgedichteten Schlitz oder berührungslos (z.B. magnetisch) verbunden ist, und entsprechend Pfeil 84 in Richtung auf die Aufgabestation 17, entsprechend Pfeil 86 in entgegengesetzter Richtung bewegbar ist. An der der Behälterstation 11 zugewandten Seite des Linearantriebes 82, der auch als Zahnstangen- oder Zahnriemenantrieb ausgebildet sein kann, befindet sich ein Hubelement 87 in Form eines Hubzylinders 88, dessen Kolbenstange 89 den Linearantrieb 82 einseitig anheben, d. h. um eine Drehachse 91 verschwenken kann. Hierdurch wird, wie Figur 14 zeigt, die Aufnahme 81 mit dem Vollbehälter 3 ebenfalls angehoben, wodurch beide Elemente leicht kippen (in Figur 14 nach rechts), so daß die Zigaretten 2 sich mit ihren Filterenden 2a an der Rückwand 7 ihres Behälters abstützen können und die Gefahr des Herausfallens der Zigaretten 2 aus dem Behälter auch bei großen Linearbeschleunigungen oder Verzögerungen verringert wird. Figur 13 zeigt die Aufnahme 81 und den direkt darüber befindlichen Vollbehälter 3 in der Stellung, in der die Förderbänder 12 den Vollbehälter 3 an die Aufnahme 81 abgegeben haben; Figur 14 zeigt die Aufnahme 81 und den Vollbehälter 3 in gekippter Lage kurz vor Erreichen der Aufgabestation 17, in der sich der Rahmen 14 mit einem Leerbehälter 22 befindet.

Figur 15 zeigt, wie der im Vergleich zu den Förderbändern 12 sehr schnelle Linearantrieb 82 die Aufnahme 81 mit dem Vollbehälter 3 schon teilweise in den Rahmen 14 geschoben hat, wobei eine Nase 92 den Leerbehälter 22 teilweise aus dem Rahmen 14 auf die Absenkfläche 64 entfernt hat.

Figur 16 zeigt den beendeten Überführungsvorgang, d. h. ein Vollbehälter 3 ist in den Rahmen 14 überführt und ein Leerbehälter 22 aus dem Rahmen entfernt und auf die Absenkfläche 64 geschoben worden, die ihn danach nach unten absenkt, von wo aus er abgefördert wird. Nach dem Überführungsvorgang und dem Beginn der Schwenkbewegung wird die leere Aufnahme 81 entsprechend Pfeil 86 von dem Linearantrieb 82 zurückgefördert, wobei das Hubelement 87 den Linearantrieb 82 und die daran befestigte Aufnahme 81 wieder in die aus Figur 13 hervorgehende Position absenkt. Im übrigen arbeitet die Vorrichtung, wie anhand der Figuren 1 bis 12 beschrieben, insbesondere was die Schwenkbewegung, die Höhenbewegungen der Magazinwände, die Abförderbewegung der Leerbehälter und die Klemmung eines Behälters in dem Rahmen anbelangt.

## Patentansprüche

1. Verfahren zum aufeinanderfolgenden Entleeren von Artikel enthaltenden Behältern (3) im weiteren gennant ollbehältern, die an einer Aufgabestation (17) in einen Rahmen überführt, danach mit dem Rahmen (14) zu einer Entleerungsstation (19) bewegt und dort entleert werden, wonach sie mit dem Rahmen zu der Aufgabestation zurückbewegt werden, **dadurch gekennzeichnet, daß** ein weiterer Vollbehälter (3) beim Überführen in den Rahmen den darin befindlichen leeren Behälter, im weiteren gennant Leerbehälter (22), unmittelbar oder mittelbar aus dem Rahmen entfernt.

2. Verfahren nach Anspruch 1, **dadurch gekennzeichnet, daß** ein Vollbehälter vorzugsweise von zumindest annähernd horizontalen Zuförderbändern zu der Aufgabestation zugefördert und in den Rahmen überführt wird, wodurch ein in dem Rahmen befindlicher Leerbehälter aus dem Rahmen entfernt wird.

3. Verfahren nach Anspruch 2, **dadurch gekennzeichnet, daß** der Leerbehälter im wesentlichen in Zufuhrrichtung des Vollbehälters auf der dem Vollbehälter abgewandten Seite aus dem Rahmen entfernt wird.

4. Verfahren nach einem oder mehreren der vorhergehenden Ansprüche, **dadurch gekennzeichnet, daß** der Vollbehälter in dem Rahmen festgeklemmt wird.

5. Verfahren nach einem oder mehreren der vorhergehenden Ansprüche, **dadurch gekennzeichnet, daß** der Rahmen mit dem Vollbehälter mittels einer Schwenkbewegung zu der Entleerungsstation bewegt wird.

6. Verfahren nach Anspruch 5, **dadurch gekennzeichnet, daß** der Rahmen mit dem Vollbehälter auf die oberen Enden von auf- und abbewegbaren Wänden eines Magazins für die Artikel aufgesetzt wird, worauf die Wände mit dem Rahmen und dem Vollbehälter nach unten bewegt werden, bis die Unterseite des Rahmens zumindest annähernd die Oberfläche der zwischen den Wänden befindlichen Artikel erreicht, daß danach ein Deckel des Rahmens entfernt wird, so daß die Artikel aus dem Vollbehälter nach unten auf die Oberfläche sinken, daß danach die Wände mit dem Rahmen und dem Vollbehälter nach oben bewegt werden, und daß nach Erreichen einer oberen Position und Entleerung des Behälters der Rahmen mit dem Leerbehälter mittels einer umgekehrten Schwenkbewegung zurück zur Aufgabestation bewegt wird.

7. Verfahren nach Anspruch 6, **dadurch gekennzeichnet, daß** die Artikel nach dem Zurückschwenken des Rahmens zwischen den sich in ihrer oberen Position befindlichen Wänden absinken und daß ein den Wänden zugeordneter Sensor nach der erneuten Zufuhr des Rahmens mit einem neuen Vollbehälter beim Erreichen der Artikeloberfläche durch die oberen Enden der abwärts bewegten Wände ein Signal für das Entfernen des Deckels von dem Rahmen abgibt.

8. Verfahren nach einem oder mehreren der vorhergehenden Ansprüche, **dadurch gekennzeichnet, daß** ein Leerbehälter nach dem Zurückbewegen in die Aufgabestation in dem Rahmen freigegeben und von einem folgenden Vollbehälter auf eine Abgabefläche entfernt wird, von der er auf vorzugsweise zumindest annähernd horizontalen Abförderbändern abgesenkt wird.

9. Verfahren nach einem oder mehreren der vorhergehenden Ansprüche, **dadurch gekennzeichnet, daß** ein Vollbehälter einen Leerbehälter unmittelbar aus dem Rahmen entfernt.

10. Verfahren nach einem oder mehreren der vorhergehenden Ansprüche, **dadurch gekennzeichnet, daß** ein Vollbehälter von einem Antrieb, vorzugsweise einem Linearantrieb, in einer Aufnahme zu der Aufnahmestation gefördert und in den Rahmen überführt wird.

11. Verfahren nach Anspruch 10, **dadurch gekennzeichnet, daß** der Linearantrieb derart gekippt wird, daß der Vollbehälter dadurch übernommen wird und die Artikel sich an der Rückwand des Behälters abstützen.

12. Verfahren nach Anspruch 10 und/oder 11, **dadurch gekennzeichnet, daß** die Aufnahme des Vollbehälters bei dessen Überführung in den Rahmen den leeren Behälter aus dem Rahmen entfernt.

13. Verfahren nach einem oder mehreren der vorhergehenden Ansprüche, **dadurch gekennzeichnet, daß** auf einer Zigarettenproduktionsmaschine hergestellte Zigaretten in die Behälter gefüllt, mit diesen in den Rahmen gefördert und zur Weiterverarbeitung entleert werden.

14. Vorrichtung zum aufeinanderfolgenden Entleeren von Artikel enthaltenden Behältern im weiteren gennant Vollbehältern (3), mit einer Überführungsvorrichtung zum Überführen eines zugeförderter Vollbehälters (3) an einer Aufgabestation (17) in einen Rahmen (14), mit einer Fördervorrichtung (16) zum Bewegen von Rahmen und Vollbehälter zu einer Entleerungsstatton (19) und mit einer Fördervorrichtung zum Zurückbewegen des Rahmens mit dem entleerten Behälter im weiteren gennant Leerbehälter (22), zu der Aufgabestation, **dadurch gekennzeichnet, daß** ein erneut dem Rahmen (14) zugeförderter Vollbehälter (3) unmittelbar oder mittelbar das Mittel zum Entfernen des Leerbehälters (22) aus dem Rahmen darstellt.

15. Vorrichtung nach Anspruch 14, **gekennzeichnet durch** eine als Schwenkeinrichtung (16) ausgebildete Fördervorrichtung zum Bewegen von Rahmen (14) und Vollbehälter (3) von der Aufgabestation (17) zu der Entleerungsstation (19) und zum Fördern von Rahmen und Leerbehälter (22) zurück zur Aufgabestation.

16. Vorrichtung nach Anspruch 14 und/oder 15, **gekennzeichnet durch** mindestens ein Förderband (12) zum Zufördern von Vollbehältern (3) zu der Aufgabestation (17) und zum Überführen in den Rahmen (14), das vorzugsweise zumindest annähernd horizontal angeordnet ist.

17. Vorrichtung nach Anspruch 16, **gekennzeichnet durch** einen Linearantrieb (82) zum Zufördern von Vollbehältern (3) und zu ihrer Überführung in den Rahmen (14).

18. Vorrichtung nach Anspruch 17, **dadurch gekennzeichnet, daß** als Linearantrieb ein kolbenstangenloser Fluidantrieb, vorzugsweise ein pneumatischer Antrieb (83), vorgesehen ist.

19. Vorrichtung nach Anspruch 17 und/oder 18, **dadurch gekennzeichnet, daß** ein zuzufördernder und zu überführender Vollbehälter (3) sich in einer Aufnahme (81) befindet, die von dem Linearantrieb (82) in Richtung auf den Rahmen (14) bewegbar ist.

20. Vorrichtung nach Anspruch 19, **dadurch gekennzeichnet, daß** die Aufnahme (81) das Mittel zum Entfernen des Leerbehälters (22) aus dem Rahmen (14) darstellt.

21. Vorrichtung nach Anspruch 19 und/oder 20, **gekennzeichnet durch** eine Hubvorrichtung (87) zum Kippen der Aufnahme (81) vor dem und/oder beim und/oder nach dem Zufördern und Überführen eines Vollbehälters (3) derart, daß die Artikel (2) sich auf einer Rückwand (7) des Behälters (3) abstützen.

22. Vorrichtung nach einem oder mehreren der Ansprüche 14 bis 21, **gekennzeichnet durch** eine Klemmvorrichtung (54, 56) zum sicheren aber lösbaren Befestigen eines Vollbehälters (3) in dem Rahmen (14).

23. Vorrichtung nach Anspruch 22, **gekennzeichnet durch** eine als Hubvorrichtung ausgebildete Klemmvorrichtung (54, 56).

24. Vorrichtung nach einem oder mehreren der Ansprüche 14 bis 23, **dadurch gekennzeichnet, daß** der Rahmen (14) einen entfernbaren Deckel (51) aufweist, der nach einem Schwenkvorgang in die Entleerungsstation (19) nach unten gerichtet ist.

25. Vorrichtung nach einem oder mehreren der Ansprüche 14 bis 24, **dadurch gekennzeichnet, daß** sich unter der Entleerungsstation (19) ein Behälter, vorzugsweise ein Magazin (21) befindet, in das die Artikel entleert werden, und daß der obere Bereich des Magazins auf- und abbewegbare Wände (72) aufweist.

26. Vorrichtung nach Anspruch 25, **dadurch gekennzeichnet, daß** die oberen Ränder (71) der auf- und abbewegbaren Wände (72) in ihren oberen Positionen den Rahmen (14) mit dem Vollbehälter (3) aufnehmen, daß ein Antrieb zum Absenken der Wände zusammen mit dem auf ihnen ruhenden Rahmen vorgesehen ist, der von einem Sensor (77) stillgesetzt wird, wenn die Unterseite des Rahmens das Niveau der sich zwischen den Wänden (72) befindlichen Artikel erreicht, und daß ein Antrieb zum Entfernen des Deckels (51) von dem Rahmen (14) und zum Hochbewegen der Wände (72) in ihre obere Position vorgesehen ist.

27. Vorrichtung nach einem oder mehreren der Ansprüche 14 bis 26, **dadurch gekennzeichnet, daß** nach dem Zurückbewegen des Rahmens mit dem Leerbehälter der von seiner Klemmung gelöste von einem folgenden Vollbehälter aus dem Rahmen entfernte Leerbehälter (22) auf eine absenkbare Fläche (64) geschoben wird.

28. Vorrichtung nach Anspruch 27, **gekennzeichnet durch** eine Absenkvorrichtung (24) zum Absenken des Leerbehälters (22) zu einem Abförderband (26), das vorzugsweise zumindest annähernd horizontal angeordnet ist.

29. Vorrichtung nach einem oder mehreren der Ansprüche 14 bis 28, **gekennzeichnet durch** eine Anordnung auf dem Weg von Zigaretten, die nach ihrer Produktion in einer Zigarettenproduktionsmaschine und Füllung in Behälter ihrer Weiterverarbeitung, vorzugsweise in einer Packmaschine, zugeführt sind.

## Claims

1. Method of successively emptying article-containing containers (3), hereinafter full containers, which are transferred at a charging station (17) into a frame, then moved with the frame (14) to an emptying station (19) and emptied there, after which they are returned with the frame to the charging station, **characterized in that** a further full container (3) during transfer into the frame removes the empty container, hereinafter empty container (22), situated therein directly or indirectly from the frame.

2. Method according to claim 1, **characterized in that** a full container is conveyed by at least approximately horizontal inward conveyor belts to the charging station and transferred into the frame, thereby removing from the frame an empty container situated in the frame.

3. Method according to claim 2, **characterized in that** the empty container is removed substantially in feed direction of the full container from the frame at the side remote from the full container.

4. Method according to one or more of the preceding claims, **characterized in that** the full container is clamped firmly in the frame.

5. Method according to one or more of the preceding claims, **characterized in that** the frame with the full container is moved by means of a swivelling motion to the emptying station.

6. Method according to claim 5, **characterized in that** the frame with the full container is placed onto the top ends of upwardly and downwardly movable walls of a magazine for the articles, after which the walls with the frame and the full container are moved downwards until the underside of the frame at least approximately reaches the surface of the articles situated between the walls, that a cover of the frame is then removed so that the articles drop out of the full container down onto the surface, that the walls with the frame and the full container are then moved upwards, and that after attainment of an upper position and emptying of the container the frame with the empty container is returned by means of a reverse swivelling motion to the charging station.

7. Method according to claim 6, **characterized in that** the articles, after swivelling-back of the frame, drop between the walls situated in the upper position thereof and that, after renewed feed of the frame with a fresh full container and upon the top ends of the downwardly moved walls reaching the article surface, a sensor associated with the walls supplies a signal for removal of the cover from the frame.

8. Method according to one or more of the preceding claims, **characterized in that** an empty container after being returned to the charging station in the frame is released and removed by a following full container onto a discharge surface, by which it is lowered on preferably at least approximately horizontal outward conveyor belts.

9. Method according to one or more of the preceding claims, **characterized in that** a full container removes an empty container directly from the frame.

10. Method according to one or more of the preceding claims, **characterized in that** a full container is conveyed by a drive, preferably a linear drive, in a receiver to the receiving station and transferred into the frame.

11. Method according to claim 10, **characterized in that** the linear drive is tilted in such a way that the full container is taken over thereby and the articles are supported against the rear wall of the container.

12. Method according to claim 10 and/or 11, **characterized in that** the receiver of the full container upon transfer thereof into the frame removes the empty container from the frame.

13. Method according to one or more of the preceding claims, **characterized in that** cigarettes produced at a cigarette production machine are introduced into the containers, conveyed with these into the frame and emptied for further processing.

14. Device for successively emptying article-containing containers, hereinafter full containers (3), having a transfer device for transferring an inwardly conveyed full container (3) at a charging station (17) into a frame (14), having a conveying device (16) for moving frame and full container to an emptying station (19), and having a conveying device for returning the frame with the emptied container, hereinafter empty container (22), to the charging station, **characterized in that** a fresh full container (3) fed to the frame (14) is directly or indirectly the means of removing the empty container (22) from the frame.

15. Device according to claim 14, **characterized by** a conveying device designed as a swivelling device (16) for moving frame (14) and full container (3) from the charging station (17) to the emptying station (19) and for conveying frame and empty container (22) back to the charging station.

16. Device according to claim 14 and/or 15, **characterized by** at least one conveyor belt (12) for feeding full containers (3) to the charging station (17) and for transfer into the frame (14), which is preferably disposed at least approximately horizontally.

17. Device according to claim 16, **characterized by** a linear drive (82) for feeding full containers (3) and for their transfer into the frame (14).

18. Device according to claim 17, **characterized in that** as a linear drive a piston-rod-free fluid drive, preferably a pneumatic drive (83), is provided.

19. Device according to claim 17 and/or 18, **characterized in that** a full container (3) that is to be fed and transferred is situated in a receiver (81), which is movable in the direction of the frame (14) by the linear drive (82).

20. Device according to claim 19, **characterized in that** the receiver (81) is the means of removing the empty container (22) from the frame (14).

21. Device according to claim 19 and/or 20, **characterized by** a lifting device (87) for tilting the receiver (81) before and/or during and/or after the feed and transfer of a full container (3) in such a way that the articles (2) are supported against a rear wall (7) of the container (3).

22. Device according to one or more of claims 14 to 21, **characterized by** a clamping device (54, 56) for securely but detachably fastening a full container (3) in the frame (14).

23. Device according to claim 22, **characterized by** a clamping device (54, 56) designed as a lifting device.

24. Device according to one or more of claims 14 to 23, **characterized in that** the frame (14) has a removable cover (51), which after a swivelling operation into the emptying station (19) is directed downwards.

25. Device according to one or more of claims 14 to 24, **characterized in that** situated under the emptying station (19) is a container, preferably a magazine (21), into which the articles are emptied, and that the upper region of the magazine has upwardly and downwardly movable walls (72).

26. Device according to claim 25, **characterized in that** the top edges (71) of the upwardly and downwardly movable walls (72) in their upper positions receive the frame (14) with the full container (3), that a drive for lowering the walls together with the frame resting thereon is provided, which is stopped by a sensor (77) when the underside of the frame reaches the level of the articles situated between the walls (72), and that a drive is provided for removing the cover (51) from the frame (14) and moving the walls (72) up into their upper position.

27. Device according to one or more of claims 14 to 26, **characterized in that**, after the return of the frame with the empty container, the empty container (22) is released from its clamp, removed by a following full container from the frame and pushed onto a lowerable surface (64).

28. Device according to claim 27, **characterized by** a lowering device (24) for lowering the empty container (22) to an outward conveyor belt (26), which is preferably disposed at least approximately horizontally.

29. Device according to one or more of claims 14 to 28, **characterized by** an arrangement on the path of cigarettes which, after they have been produced in a cigarette production machine and introduced into containers, are fed for further processing, preferably in a packaging machine.

## Revendications

1. Procédé pour le vidage successif de récipients (3) contenant des articles, appelés récipients pleins, qui sont transférés à une station d'alimentation (17) dans un cadre, sont déplacés ensuite avec le cadre (14) vers une station de vidage (19) et y sont vidés, après quoi ils sont ramenés avec le cadre à la station d'alimentation, **caractérisé en ce qu'**un autre récipient plein (3) enlève du cadre, directement ou indirectement, lors du transfert dans le cadre, le récipient vide, appelé récipient vide (22), qui s'y trouve.

2. Procédé selon la revendication 1, **caractérisé en ce qu'**un récipient plein est transporté vers la station d'alimentation de préférence par des bandes transporteuses au moins approximativement horizontales et est transféré dans le cadre, de sorte qu'un récipient vide se trouvant dans le cadre est enlevé du cadre.

3. Procédé selon la revendication 2, **caractérisé en ce que** le récipient vide est enlevé du cadre sensiblement dans le sens d'arrivée du récipient plein sur le côté opposé au récipient plein.

4. Procédé selon l'une ou plusieurs des revendications précédentes, **caractérisé en ce que** le récipient plein est serré dans le cadre.

5. Procédé selon l'une ou plusieurs des revendications précédentes, **caractérisé en ce que** le cadre est déplacé avec le récipient plein dans la station de vidage par un mouvement de basculement.

6. Procédé selon la revendication 5, **caractérisé en ce que** le cadre avec le récipient plein est posé sur les extrémités supérieures de parois pouvant être déplacées vers le haut et vers le bas d'un magasin pour les articles, après quoi les parois avec le cadre et le récipient plein sont déplacées vers le bas jusqu'à ce que le côté inférieur du cadre atteigne au moins approximativement la surface des articles se trouvant entre les parois, **en ce qu'**ensuite un couvercle du cadre est enlevé, de sorte que les articles provenant du récipient plein descendent vers le bas sur la surface, **en ce qu'**ensuite les parois avec le cadre et le récipient plein sont déplacées vers le haut et **en ce que**, après avoir atteint une position supérieure et vidage du récipient, le cadre, avec le récipient vide, revient à la station d'alimentation par un mouvement de basculement inverse.

7. Procédé selon la revendication 6, **caractérisé en ce que** les articles après basculement en arrière du cadre descendent entre les parois se trouvant en position haute et **en ce qu'**un capteur associé aux parois émet un signal pour l'enlèvement du couvercle du cadre après la nouvelle arrivée du cadre avec un nouveau récipient plein lorsque la surface des articles est atteinte par les extrémités supérieures des parois déplacées vers le bas.

8. Procédé selon l'une ou plusieurs des revendications précédentes, **caractérisé en ce qu'**un récipient vide est libéré dans le cadre après le basculement en arrière dans la station d'alimentation et est enlevé d'un récipient plein suivant sur une surface de distribution, de laquelle il est abaissé sur des bandes d'évacuation de préférence au moins approximativement horizontales.

9. Procédé selon l'une ou plusieurs des revendications précédentes, **caractérisé en ce qu'**un récipient plein enlève directement du cadre un récipient vide.

10. Procédé selon l'une ou plusieurs des revendications précédentes, **caractérisé en ce qu'**un récipient plein est transporté dans un logement vers la station de réception par un entraînement, de préférence un entraînement linéaire, et transféré dans le cadre.

11. Procédé selon la revendication 10, **caractérisé en ce que** l'entraînement linéaire est basculé de telle sorte que le récipient plein est pris en charge et les articles s'appuient sur la paroi arrière du récipient.

12. Procédé selon la revendication 10 et/ou 11, **caractérisé en ce que** le logement du récipient plein enlève du cadre le récipient vide lors de son transfert dans le cadre.

13. Procédé selon l'une ou plusieurs des revendications précédentes, **caractérisé en ce qu'**on remplit les récipients de cigarettes fabriquées sur une machine de production de cigarettes, on les transporte avec ceux-ci dans le cadre et on les vide pour traitement ultérieur.

14. Dispositif pour le vidage successif de récipients contenant des articles, appelés dans ce qui suit récipients pleins (3), avec un dispositif de transfert pour le transfert d'un récipient plein (3) amené à une station d'alimentation (17) dans un cadre (14), avec un dispositif de transport (16) pour le déplacement du cadre et du récipient plein vers une station de vidage (19) et avec un dispositif de transport pour le déplacement de retour à la station d'alimentation du cadre avec le récipient vidé, appelé ci-dessous récipient vide (22), **caractérisé en ce qu'**un récipient plein (3) amené à nouveau au cadre (14) constitue directement ou indirectement le moyen pour enlever le récipient vide (22) du cadre.

15. Dispositif selon la revendication 14, **caractérisé par** un dispositif de transport réalisé comme un système basculant (16) pour le déplacement du cadre (14) et du récipient plein (3) de la station d'alimentation (17) à la station de vidage (19) et pour le transport de retour du cadre et du récipient vide (22) à la station d'alimentation.

16. Dispositif selon la revendication 14 et/ou 15, **caractérisé par** au moins une bande transporteuse (12) pour amener les récipients pleins (3) à la station d'alimentation (17) et pour le transfert dans le cadre (14), qui est disposée de préférence au moins approximativement horizontalement.

17. Dispositif selon la revendication 16, **caractérisé par** un entraînement linéaire (82) pour l'amenée des récipients pleins (3) et leur transfert dans le cadre (14).

18. Dispositif selon la revendication 17, **caractérisé en ce qu'**un entraînement avec fluide sans tige de piston, de préférence un entraînement (83) pneumatique, est prévu comme entraînement linéaire.

19. Dispositif selon la revendication 17 et/ou 18, **caractérisé en ce qu'**un récipient plein (3) à amener et à transférer se trouve dans un logement (81) qui peut être déplacé par l'entraînement linéaire (82) en direction du cadre (14).

20. Dispositif selon la revendication 19, **caractérisé en ce que** le logement (81) constitue le moyen pour enlever le récipient vide (22) du cadre (14).

21. Dispositif selon la revendication 19 et/ou 20, **caractérisé par** un dispositif de levage (87) pour le basculement du logement (81) avant et/ou lors de et/ou après l'amenée et le transfert d'un récipient plein (3) de telle sorte que les articles (2) s'appuient sur une paroi arrière (7) du récipient (3).

22. Dispositif selon l'une ou plusieurs des revendications 14 à 21, **caractérisé par** un dispositif de serrage (54, 56) pour la fixation sûre mais amovible d'un récipient plein (3) dans le cadre (14).

23. Dispositif selon la revendication 22, **caractérisé par** un dispositif de serrage (54, 56) réalisé comme dispositif de levage.

24. Dispositif selon l'une ou plusieurs des revendications 14 à 23, **caractérisé en ce que** le cadre (14) présente un couvercle (51) pouvant être enlevé, qui est dirigé vers le bas après une opération de basculement dans la station de vidage (19).

25. Dispositif selon l'une ou plusieurs des revendications 14 à 24, **caractérisé en ce qu'**un récipient, de préférence un magasin (21), dans lequel les articles sont vidés, se trouve sous la station de vidage (19) et **en ce que** la zone supérieure du magasin présente des parois (72) pouvant être déplacées vers le haut et vers le bas.

26. Dispositif selon la revendication 25, **caractérisé en ce que** les bords (71) supérieurs des parois (72) pouvant être déplacées vers le haut et vers le bas reçoivent dans leurs positions hautes le cadre (14) avec le récipient plein (3), **en ce qu'**un entraînement pour l'abaissement des parois est prévu en même temps que le cadre reposant sur ces parois, lequel est arrêté par un capteur (77) lorsque le côté inférieur du cadre atteint le niveau des articles se trouvant entre les parois (72), et **en ce qu'**un entraînement est prévu pour l'enlèvement du couvercle (51) du cadre (14) et pour le déplacement vers le haut des parois (72) dans leur position supérieure.

27. Dispositif selon l'une ou plusieurs des revendications 14 à 26, **caractérisé en ce que**, après le déplacement de retour du cadre avec le récipient vide, le récipient vide (22) détaché de son serrage et enlevé du cadre par un récipient plein suivant est glissé sur une surface (64) abaissable.

28. Dispositif selon la revendication 27, **caractérisé par** un dispositif d'abaissement (24) pour l'abaissement du récipient vide (22) sur une bande d'évacuation (26), qui est disposée de préférence au moins approximativement horizontalement.

29. Dispositif selon l'une ou plusieurs des revendications 14 à 28, **caractérisé par** une mise en place pour le trajet de cigarettes, qui sont amenées après leur production dans une machine de production de cigarettes et le remplissage dans des récipients de traitement ultérieur, de préférence dans une machine d'emballage.
